# EUROPÄISCHE PATENTSCHRIFT

(11) **EP 0 523 327 B1**
(45) Veröffentlichungstag und Bekanntmachung des Hinweises auf die Patenterteilung: **19.07.1995**
(21) Anmeldenummer: 92106351.7
(22) Anmeldetag: 13.04.1992
(51) Int. Cl.: B26D 7/18

(54) **Vorrichtung zum Entfernen von Ausbrechteilen, wie Abfallstücken, aus einem Zuschnitte oder dergleichen enthaltenden Werkstoffbogen**
Apparatus for removing cut-out parts, such as scrap parts, from a sheet containing cut-outs or the equivalent
Dispositif pour enlever des parties découpés, comme des chutes de découpage, d'une feuille contenant des découpages ou similaires

(30) Priorität: 19.07.1991 DE 4124098
(43) Veröffentlichungstag der Anmeldung: 20.01.1993
(73) Patentinhaber: Karl Marbach GmbH + Co., D-74080 Heilbronn (DE)
(72) Erfinder: Sinn, Rolf, W-7105 Leingarten (DE)
(74) Vertreter: Finck, Dieter, Dr.Ing.

(56) Entgegenhaltungen:
- DE-U- 9 003 329
- PAPIER + KUNSTSTOFF VERARBEITER Bd. 25, Nr. 12, Dezember 1990, FRANKFURT DESeiten 34 - 36 I. WAGENSEIL 'AUSBRECHEN " UNTEN OHNE"'

## Beschreibung

Die Erfindung betrifft eine Vorrichtung zum Entfernen von Ausbrechteilen, wie Abfallstücken, aus einem Zuschnitte oder dergleichen enthaltenden Werkstoffbogen. Die Vorrichtung hat eine Trägerplatte für den Werkstoffbogen, in welcher Durchbrüche vorgesehen sind. Jedes Ausbrechteil überspannt den zugehörigen Durchbruch. Die randseitigen Auflageflächen jedes Ausbrechteils sind im wesentlichen ebenen- oder achssymmetrisch bezüglich des zugehörigen Durchbruchs angeordnet. Ferner ist eine vertikal zur Trägerplatte hin und von ihr weg bewegbare Werkzeughalteplatte vorgesehen, an der zur Trägerplatte hin vorstehende Ausbrechwerkzeuge angebracht sind, die aus rechteckigen Stücken aus Bandstahl mit vertikalen und horizontalen Schmalseiten bestehen. Jedes Ausbrechwerkzeug ist dabei im wesentlichen vertikal zum zugeordneten Ausbrechteil und symmetrisch bezüglich der Auflageflächen des zugeordneten Ausbrechteils angeordnet.

Eine solche Vorrichtung ist in dem DE-U-90 03 329.9 (Fig. 1 und 2) beschrieben.

Es hat sich gezeigt, daß mit einer derart ausgestalteten Vorrichtung nicht alle Ausbrechteile zuverlässig entfernt werden können, da es vorkommt, daß ein Haltepunkt beim Ausbrechvorgang nicht abreißt und das Ausbrechwerkzeug das Ausbrechteil lediglich schräg nach unten in den Durchbruch in der Trägerplatte drückt, während es beim Weitertransport des Werkstoffbogens wieder aus dem Durchbruch herausgezogen wird.

Um dies zu vermeiden, wird in dem DE-U-90 03 329.9 vorgeschlagen, rotationssymmetrische Stifte mit Spitzen als Ausbrechwerkzeuge zu verwenden und den Durchbrüchen in deren Innenraum vorstehende elastische Widerlager zuzuordnen. Wenn sich die Spitzen der Stifte in das zugeordnete Ausbrechteil bohren und dieses nach unten in den zugehörigen Durchbruch drücken, wird durch das Ausbrechteil gleichzeitig das elastische Widerlager nach unten gedrückt, das dann bei der Rückkehr des Ausbrechstiftes in seine Ruhestellung das Ausbrechteil abstreift. Es hat sich gezeigt, daß die elastischen Widerlager sehr verschleißanfällig sind und ein häufiges Auswechseln erfordern. Außerdem wird aufgrund der Anordnung der Widerlager der Aufbau der Trägerplatte kompliziert. Zudem ist die Herstellung der rotationssymmetrischen Ausbrechstifte mit Spitze relativ aufwendig.

Die der Erfindung zugrundeliegende Aufgabe besteht deshalb darin, die Vorrichtung der gattungsgemäßen Art so auszubilden, daß bei einfacher Bauweise ein sicheres und zuverlässiges Ausbrechen und Abführen der Ausbrechteile gewährleistet ist.

Diese Aufgabe wird ausgehend von der Vorrichtung der eingangs genannten Art dadurch gelöst, daß das Ausbrechwerkzeug aus Bandstahl trägerplattenseitig wenigstens eine Spitze aufweist, daß die Spitze in der Mitte der einen vertikalen Schmalseite des Ausbrechwerkzeugs aus Bandstahl angeordnet ist und daß der Winkel zwischen der die Spitze aufweisenden vertikalen Schmalseite und der sich von der Spitze zu der angrenzenden, der Trägerplatte zugewandten horizontalen Schmalseite des Ausbrechwerkzeugs aus Bandstahl erstreckenden Fläche in dessen Schmalseitenmittenebene 20° bis 50° beträgt. Vorteilhafterweise beträgt dieser Winkel 25° bis 40°. Bevorzugt wird ein Winkel von 30°.

Die erfindungsgemäße Vorrichtung ist einfach im Aufbau. Sie erfordert lediglich die Ausgestaltung einer Spitze in der erfindungsgemäßen Weise am Ende einer Schmalseite eines an sich bekannten Ausbrechwerkzeugs aus Bandstahl. Aufgrund der erfindungsgemäßen Ausgestaltung der Spitze kann diese, wenn sich das Ausbrechteil beim Eindrücken in den Durchbruch krümmt, nicht abrutschen, so daß ein Einritzen und Einstechen gewährleistet ist. Dadurch wird in dem Durchbruch das Ausbrechteil elastisch ausgebeult. Nach Verlassen des Durchbruchs nimmt dieses aufgrund der elastischen Rückstellkräfte spontan die ursprüngliche flache Form wieder an, wobei es von der Spitze sicher abgeschleudert wird. Es bedarf somit keiner Abstreifelemente in der Trägerplatte.

Diese Wirkung wird dann noch gesteigert, wenn die sich von der Spitze zu der trägerplattenseitigen horizontalen Schmalseite des Ausbrechwerkzeugs aus Bandstahl erstreckende Fläche die Form eines gleichschenkligen Dreiecks hat, dessen Spitzenwinkel 30° bis 90°, vorzugsweise 60° beträgt. Dabei kann der Zuschliff so vorgesehen werden, daß seitlich von dieser Fläche bis zur Höhe der horizontalen Schmalseite gehende schräge Flanken ausgebildet sind. Es ist jedoch auch möglich, die entsprechende Abschrägung längs der vertikalen Schmalseite verlaufen zu lassen, so daß diese ausgehend von der Spitze eine scharfe Kante bildet.

Bei für übliche Zuschnitte von Schachteln und Kartons verwendeten Papier- und Pappematerialien beträgt der vertikale Abstand der Spitze von der angrenzenden horizontalen Schmalseite des Ausbrechwerkzeugs aus Bandstahl gewöhnlich 0,5 bis 2,5 mm, vorzugsweise 1,5 mm.

Zur Vereinfachung der Montage und zur Positionsgewährleistung während des Betriebs ist am Ausbrechwerkzeug aus Bandstahl ein mit der Werkzeughalteplatte in Eingriff kommender Anschlag vorgesehen, der beispielsweise aus einem aus dem Bandstahl durch Einschneiden und Ausbiegen oder durch Ausdrücken entstehenden Teil bestehen kann.

Eine bezüglich der Werkzeughalteplatte positionssichere Anbringung ist dann gewährleistet, wenn am werkzeughalteplattenseitigen Ende des Ausbrechwerkzeugs aus Bandstahl längs einer vertikalen Schmalseite ein Fixierungsflansch aus Bandstahl in einem Winkel von 90° angebracht ist, der auch durch entsprechendes Biegen des Bandstahls hergestellt werden kann. Der Fixierungsflansch ermöglicht auch eine stabile Halterung des Ausbrechwerkzeugs in der Werkzeughalteplatte.

Bei der erfindungsgemäßen Vorrichtung weisen die Durchbrüche zur Auflagefläche der Trägerplatte durchgehende vertikale Wände auf, was die Herstellung der Trägerplatte stark vereinfacht.

Für die vorstehend genannten, üblicherweise verwendeten Papier- und Pappematerialien hat sich ein horizontaler Abstand zwischen der die Spitze aufweisenden vertikalen Schmalseite des Ausbrechwerkzeugs aus Bandstahl und der zugeordneten vertikal durchgehenden Innenwand des Durchbruchs in der Größenordnung vom 2 bis 10-fachen der Materialdicke als besonders vorteilhaft erwiesen. Das sind in der Praxis gewöhnlich 2 bis 5 mm.

Anhand von Zeichnungen werden Ausführungsbeispiele der Erfindung näher erläutert. Es zeigt:
- Fig. 1: schematisch die Vorrichtung in einer Teilansicht im Längsschnitt
- Fig. 2: eine Draufsicht auf die Trägerplatte von Fig. 1
- Fig. 3: in einer Ansicht wie Fig. 1 die Trägerplatte mit teilweise abgesenktem Ausbrechwerkzeug
- Fig. 4: ein Ausbrechwerkzeug mit einer Spitze in der Seitenansicht
- Fig. 5: eine Draufsicht auf das Ausbrechwerkzeug von Fig. 4
- Fig. 6: ein gegenüber Fig. 4 modifiziertes Ausbrechwerkzeug
- Fig. 7: eine Draufsicht auf das Ausbrechwerkzeug von Fig. 6
- Fig. 8: vergrößert in einer Einzelheit die Beziehung zwischen dem Ausbrechwerkzeug und der Wand des Durchbruchs in der Trägerplatte und
- Fig. 9: eine Unteransicht des Ausbrechwerkzeugs von Fig. 8.

Die in Fig. 1 gezeigte Vorrichtung weist eine horizontale Werkzeughalteplatte 15 und im Abstand davon eine horizontal angeordnete Trägerplatte 12 auf, aus der ein Werkstoffbogen 11 aus Papier oder Pappe lagefixiert angeordnet ist, der vorher in einer nicht gezeigten Stanz- und Rilleinrichtung zur Herstellung von Zuschnitten bearbeitet worden ist, wobei ein Ausbrechteil 10 an seinem Umfang längs Schnittkanten 30 ausgeschnitten und über kleine Haltepunkte 31, die in Fig. 2 übergroß dargestellt sind, gehalten ist. Das Ausbrechteil 10 ist über einen durchgehend vertikale Wände 25 aufweisenden Durchbruch 13 in der Trägerplatte 12 so angeordnet, daß es mit Auflageflächen 14 an der Seite der Haltestücke 31 auf der Trägerplatte 12 aufliegt, an den beiden anderen Seiten der Durchbruch 13 jedoch größer ist als die Quererstreckung des Ausbrechteils 10.

In der Werkzeughalteplatte 15 ist ein Ausbrechwerkzeug 17 aus Bandstahl festgelegt. Die genaue Position des Ausbrechwerkzeugs 17 ist dadurch fixiert, daß dieses in seinem werkzeughalteplattenseitigen Abschnitt einen rechtwinklig an ihr festgelegten Fixierungsflansch 24 hat. Diese Positionsgenauigkeit wird dadurch erreicht, daß die für die Fixierung des Ausbrechwerkzeugs 17 in der Werkzeughalteplatte 15 vorzusehenden Einschnitte gewöhnlich mit Lasertechnik ausgeführt werden. Das Ausbrechwerkzeug 17 aus Bandstahl hat vertikale Schmalseiten 18 und horizontale Schmalseiten 19, wobei nach der Montage die eine horizontale Schmalseite 19 mit der Rückseite der Werkzeughalteplatte 15 fluchtet. An dem Ausbrechwerkzeug 17 ist ferner ein Anschlag 23 angebracht, der mit der der Trägerplatte 12 zugewandten Fläche der Werkzeughalteplatte 15 in Eingriff steht. Der Anschlag 23 kann durch Einschneiden und Ausbiegen von Bandstahlmaterial des Ausbrechwerkzeugs 17 geformt werden. Der Anschlag 23 trägt einerseits zur höhengenauen Positionierung des Ausbrechwerkzeugs 17 bei und verhindert, daß während des Betriebs das Ausbrechwerkzeug 17 durch die Werkzeughalteplatte 15 hindurchgedrückt wird.

Wie aus den Figuren 4 bis 7 zu ersehen ist, hat jedes Ausbrechwerkzeug eine Spitze 20 in der Mitte am Ende der einen vertikalen Schmalseite 18 des Ausbrechwerkzeugs 17 aus Bandstahl. Diese Spitze 20 geht über eine geneigte Fläche 21 in die horizontale Schmalseite 19 über. Der Winkel α zwischen der geneigten Fläche 21 und der vertikalen Schmalseite 18 beträgt bei dem gezeigten Ausführungsbeispiel projiziert auf die Schmalseitenmittenebene 32 30°. Wie aus Fig. 5 zu ersehen ist, hat die geneigte Fläche 21 die Form eines gleichschenkligen Dreiecks mit zwei gleichen Basiswinkeln und einem Spitzenwinkel β, der bei dem gezeigten Ausführungsbeispiel 45° beträgt. Der Abstand zwischen der horizontalen Schmalseite 19 und der Spitze 20 des Ausbrechwerkzeugs 17 aus Bandstahl ist mit dem Bezugszeichen 22 versehen und beträgt das 0,5 bis 2-fache der Materialdicke.

Bei der Ausführung gemäß Fig. 4 und 5 ist die Spitze 20 so ausgebildet, daß sich von der geneigten Fläche 21 schräge Flanken zur horizontalen Schmalseite 19 und der vertikalen Schmalseite 18 hin erstrecken. Bei der Ausgestaltung der Figuren 6 und 7 entfallen diese Flanken, so daß die Schmalseite 18 eine scharfe Kante ist, die in der Spitze 20 ausläuft.

Die Ausbrechwerkzeuge 17 werden abhängig von dem auszubrechenden Ausbrechteil 17 so gestaltet, daß auf das Ausbrechteil 10 eine symmetrische Ausbrechkraft ausgeübt wird, die auch symmetrisch bezüglich der Haltepunkte 31 ist.

Für das in den Figuren 1 und 2 gezeigte rechteckige Ausbrechteil 10 wird das Ausbrechwerkzeug 17 so angeordnet, daß seine Schmalseitenmittenebene 32 (Fig. 7) mit der Verbindungsebene der beiden gegenüberliegenden Haltepunkte 31 zusammenfällt und der Abstand zu diesen Haltepunkten 31 und zu der vertikal durchgehenden Wand 25 des zugehörigen Durchbruchs 13 einen gleichen Abstand hat. Dieser Abstand ist in Fig. 8 mit 26 bezeichnet. Er beträgt das 3 bis 10-fache der Materialdicke.

Das in Fig. 8 und 9 gezeigte Ausbrechwerkzeug 17 hat zwei Spitzen 20, was auch in den Figuren 1 bis 3 gezeigt ist, und zwar jeweils eine am Ende der vertikalen Schmalseite 18.

Wie aus Fig. 3 zu ersehen ist, bohren sich die Spitzen 20 des Ausbrechwerkzeugs 17, wenn dieses in Richtung des Doppelpfeils 16 mit seiner zugehörigen Werkzeughalteplatte 15 zur Trägerplatte 12 hin bewegt wird, in das Ausbrechteil 10 ein. Aufgrund ihrer Ausgestaltung ist ein Abrutschen der Spitzen 20 nicht möglich. Die Haltepunkte 31 brechen dabei und das Ausbrechteil 10 wird nach unten ausgebeult und durch den Durchbruch 13 mit seinen durchgehend vertikalen Wänden 25 hindurchgedrückt. Wenn die seitlich an den vertikal durchgehenden Wänden 25 des Durchbruchs 13 anliegenden Ränder des Ausbrechteils 10 aus dem Durchbruch 13 austreten, lassen die Rückstellkräfte das Ausbrechteil 10 in seine im wesentlichen ebene Ausgangsform zurückschnellen, wodurch das Ausbrechteil 10 von den Spitzen 20 abgeschleudert wird und unter dem Einfluß der Schwerkraft nach unten fällt.

## Patentansprüche

1. Vorrichtung zum Entfernen von Ausbrechteilen (10), wie Abfallstücken, aus einem Zuschnitte oder dergleichen enthaltenden Werkstoffbogen (11)
- mit einer Trägerplatte (12) für den Werkstoffbogen (11),
- mit Durchbrüchen (13) in der Trägerplatte (12)
- wobei jedes Ausbrechteil (10) den zugehörigen Durchbruch (13) überspannt und seine randseitigen Auflageflächen (14) im wesentlichen ebenen- oder achssymmetrisch bezüglich des Durchbruchs (13) vorgesehen sind
- mit einer vertikal zur Trägerplatte (12) hin und von ihr weg bewegbaren Werkzeughalteplatte (15) und
- mit an der Werkzeughalteplatte (15) angebrachten, zur Trägerplatte (12) hin vorstehenden Ausbrechwerkzeugen (17) aus Bandstahl mit vertikalen und horizontalen Schmalseiten (18, 19),
- wobei jedes Ausbrechwerkzeug (17) im wesentlichen vertikal zum zugeordneten Ausbrechteil (10) und symmetrisch bezüglich der Auflagefläche (14) des zugeordneten Ausbrechteils (10) angeordnet ist,
dadurch **gekennzeichnet,**
- daß das Ausbrechwerkzeug (17) aus Bandstahl trägerplattenseitig wenigstens eine Spitze (20) aufweist,
- daß die Spitze (20) in der Mitte der einen vertikalen Schmalseite (18) des Ausbrechwerkzeugs (17) aus Bandstahl angeordnet ist und
- daß der Winkel (α) zwischen der die Spitze (20) aufweisenden vertikalen Schmalseite (18) und der sich von der Spitze (20) zu der angrenzenden, der Trägerplatte (12) zugewandten horizontalen Schmalseite (19) des Ausbrechwerkzeugs (17) aus Bandstahl erstreckenden Fläche (21) in dessen Schmalseitenmittenebene (32) 20° bis 50° beträgt.

2. Vorrichtung nach Anspruch 1, dadurch **gekennzeichnet,** daß der Winkel (α) 25° bis 40° beträgt.

3. Vorrichtung nach Anspruch 2, dadurch **gekennzeichnet,** daß der Winkel (α) 30° beträgt.

4. Vorrichtung nach einem der vorhergehenden Ansprüche, dadurch **gekennzeichnet,** daß die sich von der Spitze (20) zu der trägerplattenseitigen horizontalen Schmalseite (19) des Ausbrechwerkzeugs (17) aus Bandstahl erstreckende Fläche (21) die Form eines gleichschenkligen Dreiecks hat, dessen Spitzenwinkel (β) 30° bis 90° beträgt.

5. Vorrichtung nach Anspruch 4, dadurch **gekennzeichnet,** daß der Spitzenwinkel (β) 60° beträgt.

6. Vorrichtung nach einem der vorhergehenden Ansprüche, dadurch **gekennzeichnet,** daß der vertikale Abstand (22) der Spitze (20) von der angrenzenden horizontalen Schmalseite (19) des Ausbrechwerkzeugs (17) aus Bandstahl das 0,5 bis 2-fache der Materialdicke beträgt.

7. Vorrichtung nach Anspruch 6, dadurch **gekennzeichnet,** daß der vertikale Abstand (22) der Spitze (20) von der trägerplattenseitigen horizontalen Schmalseite (19) des Ausbrechwerkzeugs (17) aus Bandstahl das 1 bis 6-fache der Materialdicke beträgt.

8. Vorrichtung nach einem der vorhergehenden Ansprüche, **gekennzeichnet** durch einen am Ausbrechwerkzeug (17) aus Bandstahl festgelegten, an der Werkzeughalteplatte (15) angreifenden Anschlag (23).

9. Vorrichtung nach einem der vorhergehenden Ansprüche, **gekennzeichnet** durch einen am werkzeughalteplatteseitigen Ende des Ausbrechwerkzeugs (17) aus Bandstahl längs einer vertikalen Schmalseite (18) in einem Winkel von 90° angebrachten Fixierungsflansch (24) aus Bandstahl.

10. Vorrichtung nach einem der vorhergehenden Ansprüche, dadurch **gekennzeichnet,** daß die Durchbrüche (13) der Auflagefläche (14) der Trägerplatte (12) durchgehend vertikale Wände (25) aufweisen.

11. Vorrichtung nach einem der vorhergehenden Ansprüche, dadurch **gekennzeichnet,** daß der horizontale Abstand (26) der die Spitze (20) aufweisenden vertikalen Schmalseite (18) des Ausbrechwerkzeugs (17) aus Bandstahl von der zugeordneten Wand (25) des Durchbruchs (13) das 2 bis 10-fache der Materialdicke beträgt.

## Claims

1. A device for removing break-off portions (10), such as scrap pieces, from a sheet of material (11) comprising blanks or the like
- with a carrier plate (12) for the sheet of material (11),
- with openings (13) in the carrier plate (12),
- wherein each break-off portion (10) spans the associated opening (13) and its peripheral support surfaces (14) are provided substantially plane-symmetrical or axially symmetrical in relation to the opening (13),
- with a tool-holding plate (15) which can move vertically towards and away from the carrier plate (12), and
- with breaking-off tools (17) of strip steel which are mounted on the tool-holding plate (15) and project towards the carrier plate (12), and which have vertical and horizontal narrow sides (18, 19),
- wherein each breaking-off tool (17) is disposed substantially vertically with respect to the associated break-off portion (10) and symmetrically in relation to the support surface (14) of the associated break-off portion (10),
characterised in
- that on the carrier-plate side the breaking-off tool (17) of strip steel has at least one tip (20),
- that the tip (20) is disposed in the centre of a vertical narrow side (18) of the breaking-off tool (17) of band steel, and
- that the angle ( α ) between the vertical narrow side (18) having the tip (20) and the surface (21) extending from the tip (20) to the adjoining horizontal narrow side (19) of the breaking-off tool (17) of band steel nearest the carrier plate (12) is between 20° and 50° in the narrow side centre plane thereof.

2. A device according to Claim 1, characterised in that the angle ( α ) is between 25° and 40°.

3. A device according to Claim 2, characterised in that the angle ( α ) is 30°.

4. A device according to any one of the preceding Claims, characterised in that the surface (21) extending from the tip (20) to the horizontal narrow side (19) of the breaking-off tool (17) of band steel on the carrier-plate side is in the shape of an isosceles triangle whose acute angle ( β ) is between 30° and 90°.

5. A device according to Claim 4, characterised in that the acute angle ( β )is 60°.

6. A device according to any one of the preceding Claims, characterised in that the vertical distance (22) of the tip (20) from the adjoining horizontal narrow side (19) of the breaking-off tool (17) of band steel is 0.5 to 2 times the material thickness.

7. A device according to Claim 6, characterised in that the vertical distance (22) of the tip (20) from the horizontal narrow side (19) of the breaking-off tool (17) of band steel on the carrier-plate side is 1 to 6 times the material thickness.

8. A device according to any one of the preceding Claims, characterised by a stop member (23) located on the breaking-off tool (17) of band steel and engaging on the tool-holding plate (15).

9. A device according to any one of the preceding Claims, characterised by a fastening flange (24) of strip steel mounted on the end of the breaking-off tool (17) of band steel on the tool-holding plate side along a vertical narrow side (18) at an angle of 90°.

10. A device according to any one of the preceding Claims, characterised in that the openings (13) in the support surface (14) of the carrier plate (12) have straight vertical walls (25).

11. A device according to any one of the preceding Claims, characterised in that the horizontal distance (26) of the vertical narrow side (18) of the breaking-off tool (17) of band steel provided with the tip (20) from the associated wall (25) of the opening (13) is 2 to 10 times the material thickness.

## Revendications

1. Dispositif pour l'élimination de pièces de découpe (10), telles que pièces de déchet, d'une feuille de matériau (11) contenant des découpes ou similaires,
- avec un plateau-support (12) pour la feuille de matériau (11),
- avec des ouvertures (13) dans le plateau-support (12),
- chaque pièce de découpe (10) surplombant l'ouverture (13) correspondante et ses faces d'appui (14) du côté des bords étant prévues sensiblement symétriques en plan ou selon un axe par rapport à l'ouverture (13),
- avec un plateau porte-outil (15) pouvant se déplacer verticalement vers et en s'éloignant du plateau-support (12), et
- avec des outils de découpe (17) en feuillard d'acier à flancs étroits verticaux et horizontaux (18, 19) placés sur le plateau porte-outil (15) faisant saillie vers le plateau-support (12),
- chaque outil de découpe (17) étant disposé sensiblement verticalement par rapport à la pièce de découpe (10) correspondante et de manière symétrique par rapport à la surface d'appui (14) de la pièce de découpe (10) correspondante,
caractérisé en ce que :
- l'outil de découpe (17) en feuillard d'acier présente, du côté du plateau-support, au moins une pointe (20),
- la pointe (20) est disposée au milieu d'un flanc étroit vertical (18) de l'outil de découpe (17) en feuillard d'acier, et
- l'angle (α) entre le flanc étroit vertical (18) présentant la pointe (20) et la face (21) s'étendant de la pointe (20) au flanc étroit horizontal (19) adjacent, orienté vers le plateau-support (12), de l'outil de découpe (17) en feuillard d'acier, dans le plan médian (32) de son flanc étroit est de 20° à 50°.

2. Dispositif suivant la revendication 1, caractérisé en ce que l'angle (α) est de 25° à 40°.

3. Dispositif suivant la revendication 2 caractérisé en ce que l'angle (α) est de 30°.

4. Dispositif suivant l'une des revendications précédentes, caractérisé en ce que la face (21) s'étendant de la pointe (20) au flanc étroit horizontal (19), du côté du plateau-support, de l'outil de découpe (17) en feuillard d'acier, a la forme d'un triangle isocèle dont l'angle au sommet (β) est de 30° à 90°.

5. Dispositif suivant la revendication 4, caractérisé en ce que l'angle au sommet (β) est de 60°.

6. Dispositif suivant l'une des revendications précédentes, caractérisé en ce que la distance verticale (22) entre la pointe (20) et le flanc étroit horizontal (19) adjacent de l'outil de découpe (17) en feuillard d'acier est de 0,5 à 2 fois l'épaisseur du matériau.

7. Dispositif suivant la revendication 6, caractérisé en ce que la distance verticale (22) entre la pointe (20) et le flanc étroit horizontal (19), du côté du plateau-support, de l'outil de découpe (17) en feuillard d'acier est de 1 à 6 fois l'épaisseur du matériau.

8. Dispositif suivant l'une des revendications précédentes, caractérisé par une butée (23) fixée sur l'outil de découpe (17) en feuillard d'acier, venant en prise avec le plateau porte-outil (15).

9. Dispositif suivant l'une des revendications précédentes, caractérisé par une bride de fixation (24) en feuillard d'acier placée à l'extrémité, du côté du plateau porte-outil, de l'outil de découpe (17) en feuillard d'acier, sur un flanc étroit vertical (18), suivant un angle de 90°.

10. Dispositif suivant l'une des revendications précédentes, caractérisé en ce que l'ouverture (13) de la surface d'appui (14) du plateau-support (12) présente des parois entièrement verticales (25).

11. Dispositif suivant l'une des revendications précédentes, caractérisé en ce que la distance horizontale (26) entre le flanc étroit vertical (18) de l'outil de découpe (17) en feuillard d'acier présentant la pointe (20) et la paroi (25) de l'ouverture (13) correspondante est de 2 à 10 fois l'épaisseur du matériau.
